# EUROPÄISCHE PATENTSCHRIFT

(11) **EP 2 708 284 B1**
(45) Veröffentlichungstag und Bekanntmachung des Hinweises auf die Patenterteilung: **23.11.2016**
(21) Anmeldenummer: 13003740.1
(22) Anmeldetag: 26.07.2013
(51) Int. Cl.: B05B 7/00, B05B 7/04

(54) **Injektorduese und Adaptereinheit fuer eine Injektorduese**
Injector nozzle and adapter unit for an injector nozzle
Buse d'injecteur et unité d'adaptateur pour une buse d'injecteur

(30) Priorität: 13.09.2012 DE 102012018125
(43) Veröffentlichungstag der Anmeldung: 19.03.2014
(73) Patentinhaber: Dederichs, Uwe, 79102 Freiburg (DE)
(72) Erfinder: Dederichs, Uwe, 79102 Freiburg (DE)
(74) Vertreter: Zimmermann, Günter

(56) Entgegenhaltungen:
- WO-A1-2012/012521
- DE-A1- 2 748 512
- DE-A1-102011 085 649
- DE-U1-202011 051 147
- FR-A1- 2 284 083
- US-A- 5 076 497
- US-A1- 2009 134 237
- US-A1- 2011 174 893

## Beschreibung

Die Erfindung bezieht sich auf eine Injektordüse gemäß dem Oberbegriff des Anspruchs 1.

Eine derartige Injektordüse ist durch die US 2009/134237 A1 bekannt.

Eine weitere Injektordüse ist durch die DE 20 2011 051147 U1 bekannt. Bei dieser Düse ist die Leitung für das zweite Medium durch die Leitung für das erste Medium gesteckt und erstreckt sich bis zu dem Düsenaustritt.

Bei der durch die US 5 076 497 A bekannten Spritzdüse ist an einem Außenmantel eine Adaptereinheit vorgesehen. Die Adaptereinheit ist einteilig ausgebildet.

In der DE 10 2011 085 649 A1 wird ein Gehäuse für ein Entlüftungsventil beschrieben, welches an eine Druckmittelleitung aufgesetzt werden kann. Das Gehäuse besteht dabei aus zwei unterschiedlich ausgebildeten schalenförmigen Gehäuseteilen.

Durch die WO 2012/012521 A1 ist ein Spritzgerät bekannt, bei welchem im Außenmantel der Düse eine Eintrittsöffnung für eine Chemikalie vorgesehen ist. In diese Eintrittsöffnung ist ein Rohr hineingesteckt. Durch die US 2011/0174893 ist eine Injektordüse bekannt, welche im Außenmantel des Düsenkörpers Eintrittsöffnungen für Chemikalien aufweist.

Eine weitere Injektordüse ist als Luftinjektordüse aus dem Pflanzenschutz bekannt. Die nach dem Prinzip der Venturi-Düse arbeitende selbstansaugende Luftinjektordüse wird bei Pflanzenschutzgeräten eingesetzt, um die Abtrift der Tropfen des Pflanzenschutzmittels oder der Spritzbrühe zu reduzieren. Der Spritzbrühe wird Luft beigemischt, um die Tropfen größer werden zu lassen. Nachteiligerweise ist die bekannte Injektordüse auf diesen Anwendungsbereich eingeschränkt.

Durch die DE 27 48 512 A1 und die FR 2 284 083 A1 sind zweiteilige Adaptereinheiten bekannt, welche über ein Verbindungssystem an ein Rohr angepresst werden.

Die Aufgabe der Erfindung wird somit darin gesehen, die Injektordüse der eingangs genannten Art derart weiterzuentwickeln, dass ein großer Anwendungsbereich entsteht.

Zur Lösung dieser Aufgabe wird erfindungsgemäß vorgeschlagen, dass eine Injektordüse gemäß dem Oberbegriff des Anspruchs 1 entsprechend den kennzeichnenden Merkmalen dieses Anspruchs ausgebildet ist.

Pflanzenschutzgeräte sind mit mehreren Injektordüsen bestückt. Mit der erfindungsgemäßen Injektordüse kann nun jede Düse nach Wunsch separat mit einer gewünschten zweiten Flüssigkeit versorgt werden, welche der ersten Flüssigkeit beigemischt wird. Damit ist es möglich, zeitgleich verschiedene Flüssigkeiten bzw. Flüssigkeitsmischungen auszubringen, sodass der Anwendungsbereich im Pflanzenschutzbereich erheblich erweitert ist. Da die erfindungsgemäße Injektordüse nach dem Prinzip einer selbstansaugenden Düse arbeitet, ist die Direkteinspeisung der zweiten Flüssigkeit ohne Zuhilfenahme von Dosierpumpen und anderen Steuerungseinheiten möglich. Weiterhin wird die zweite Flüssigkeit wie beispielsweise Pflanzenschutzmittel, Düngerlösungen oder ähnliches an jeder Injektionsdüse kurz vor dem Austritt der Spritzbrühe in die Umgebung eingespeist und nicht wie bisher im Stand der Technik vorher zentral in den Brühekreislauf eingespeist, wodurch jede Düse wie vorstehend beschrieben separat mit einer gewünschten Flüssigkeit beschickt werden kann. Bei dem ersten flüssigen Medium handelt es sich um Wasser oder eines für die generelle Ausbringung vorgesehenen Spritzbrühegemisches, wobei ein Brühebehälter des Pflanzenspritzgerätes dabei als Vorratsbehälter für dieses erste flüssige Medium dient. Damit die Anbringung der Adaptereinheit an dem Düsenmundstück in möglichst einfacher Weise erfolgen kann, sieht die Erfindung vor, dass die Adaptereinheit zwei Adapterschalen aufweist, welche über ein Verbindungssystem an das Düsenmundstück passgenau angepresst werden. Die Form der Adapterschalen ist der Außenform des Düsenmundstücks angepasst. Um das Ansaugen von Fremdluft zu verhindern sowie die Zuleitung für das zweite Medium nach außen hin abzudichten, sieht eine Ausführungsform der Erfindung vor, dass die Adaptereinheit Dichtungselemente aufweist, welche zwischen der Innenfläche der Adaptereinheit und dem Außenmantel des Düsenmundstücks angeordnet sind. Die Dichtungselemente können entweder in den Adapterschalen fest angebracht sein oder beim Anbringen der Adaptereinheit separat auf dem Düsenmundstück aufgelegt werden.

Die Injektordüse soll zuverlässig und schnell in Betrieb genommen werden. Eine weitere Ausgestaltung der Erfindung sieht deshalb vor, dass die Adaptereinheit ein Schnellkopplungsystem oder eine Schlauchtülle zum Anschließen einer Schlauchzuleitung für das zweite Medium aufweist. Die Schlauchzuleitung reicht dabei bis zu einem Vorratsbehälter für das einzuspeisende zweite Medium. Durch die Einspeisung des zweiten flüssigen Mediums wird die Eigenschaft einer Luftinjektordüse, einen deutlich geringeren Feintropfenanteil am Düsenausgang zu erzeugen, deutlich reduziert. Um diese Eigenschaftsänderung zu vermeiden, sieht eine weitere besondere Ausgestaltung der Erfindung vor, dass am Außenmantel des Düsenmundstücks eine weitere Eintrittsöffnung für ein gasförmiges Medium vorgesehen ist. Über diese weitere Eintrittsöffnung kann nun Luft in eine zweite Injektoreinheit, welche der ersten Mischkammer nachgelagert wäre, angesaugt werden. Die Vorteile einer Luftinjektordüse mit Luftinjektion, größere Tropfen zu bilden und damit die Abtrift der Tropfen zu verringern, wären somit wieder hergestellt. Die Anordnung der Injektoreinheiten mit Mischkammer könnte mehrstufig vor der Austrittsdüse erfolgen und auch so die Einspeisung mehrerer verschiedener Flüssigkeiten an einer Düse ermöglichen. Falls das Einspeisen eines zweiten flüssigen Mediums nicht gewünscht ist, kann die Schlauchzuleitung offenbleiben und Luft ansaugen. Durch die Schlauchzuleitung wird dabei ein Fremdstoffeintrag über die Luftzuführkanäle, wie er bei bisherigen Düsen im Praxiseinsatz häufig entsteht, weitgehend vermieden.

Eine weitere Ausgestaltung der Erfindung sieht vor, dass ein Düsenhalter vorgesehen ist, welcher mit dem Düsenmundstück lösbar oder fest verbunden ist. Diese Ausgestaltung ist insbesondere bei einer Adaptereinheit von Bedeutung, welche fest mit dem Außenmantel des Düsenmundstückes verbunden, da hier ein Auswechseln der Injektordüse nur als Einheit zusammen mit dem Düsenhalter erfolgen kann.

Die Vorteile der Adaptereinheit sowie deren vorteilhafte Ausgestaltungen und Weiterbildungen sind bereits vorstehend im Zusammenhang mit der Injektordüse beschrieben worden. Eine Adaptereinheit für eine Luftinjektordüse, um diese auf die Zufuhr von zwei Flüssigkeiten umzurüsten, ist im Stand der Technik nicht bekannt.

Die Erfindung wird nachstehend anhand der Zeichnung näher erläutert. Die Zeichnung zeigt ein Ausführungsbeispiel der Erfindung. Hierbei stellen dar:
Fig. 1 einen Längsschnitt durch das Ausführungsbeispiel mit einer lösbaren Adaptereinheit und
Fig. 2 einen Längsschnitt durch eine fest angeordnete Adaptereinheit, welche nicht unter die Erfindung fällt.

Die Injektordüse weist ein Düsenmundstück 1 mit einem Düsenaustritt 2 und einem innerhalb des Düsenmundstücks 1 angeordneten Einsatz 3 auf. Innerhalb des Einsatzes 3 ist in axialer Richtung ein erster Zuführkanal 4 für ein erstes flüssiges Medium wie Wasser oder ein erstes Spritzmittel vorgesehen, welches in Richtung des Pfeils 5 über eine Einlassöffnung 6 in einer Stirnseite 7 des Einlasses 3 zugeführt wird. An einem Außenmantel 8 des Düsenmundstücks 1 ist eine Eintrittsöffnung 9 vorgesehen, über welches ein zweites flüssiges Medium in Richtung des Pfeils 10 zugeführt wird und über einen zweiten Zuführkanal 11 für dieses zweite flüssige Medium weitergeleitet wird. Die Zuführung des zweiten Mediums erfolgt dabei zuerst in radialer Richtung, dann axial im zweiten Zuführkanal 11 und vor der Stirnseite 7 wieder in radialer Richtung, bis das zweite Medium auf den ersten Zuführkanal 4 trifft. In dem ersten Zuführkanal 4 wird das zweite flüssige Medium dann zusammen mit dem ersten flüssigen Medium bis zu einer Mischkammer 12 vor dem Düsenaustritt 2 weitergeleitet. Am Außenmantel 8 des Düsenmundstücks 1 ist gemäß Fig. 1 eine Adaptereinheit 13 lösbar angeordnet. Die Adaptereinheit 13 weist eine erste Adapterschale 14 und eine zweite Adapterschale 15 auf, welche über ein in der Zeichnung nicht dargestelltes Verbindungssystem an dem Düsenmundstück 1 passgenau angepresst werden. Die erste Adapterschale 14 weist eine in Richtung des Pfeils 10 verlaufende Zuleitung 16 für das zweite flüssige Medium auf. Die Zuleitung 16 ist als Bohrung innerhalb der ersten Adapterschale 14 ausgebildet. Die Zuleitung 16 ist strömungsmäßig an ihrem unteren Ende mit der Eintrittsöffnung 9 verbunden und verläuft an ihrem oberen Ende zentral durch ein Schnellkopplungssystem 17, welches in einer Ausnehmung der ersten Adapterschale 14 eingesetzt ist. Das Schnellkopplungssystem 17 wiederum ist mit einer Schlauchzuleitung 18 verbunden, über welches das zweite Medium von einem in der Zeichnung nicht dargestellten Vorratsbehälter zugeführt wird. Zwischen der Innenfläche der ersten Adapterschale 14 und dem Außenmantel 8 des Düsenmundstücks 1 sind Dichtungselemente 19 zur Eintrittsöffnung 9 hin naheliegend angeordnet, damit ein Ansaugen von Fremdluft oder ein unerwünschter Austritt des zweiten Mediums vermieden wird. Die Eintrittsöffnung 9 im Außenmantel 8, welche der zweiten Adapterschale 15 naheliegend zugeordnet ist, ist durch ein weiteres Dichtungselement 19, welches ebenfalls zwischen der Innenfläche der zweiten Adapterschale 15 und dem Außenmantel 8 angeordnet ist, vollständig abgedeckt, damit hier ebenfalls keine Fremdluft angesaugt werden kann. In der zweiten Adapterschale 15 ist ein Schlauchanschluss nicht vorgesehen. Das Düsenmundstück 1 zusammen mit dem Einsatz 3 wird durch einen Düsenhalter 20 gehalten, welcher eine Überwurfmutter beispielsweise aus Metall oder eine Kappe aus Plastik sein kann.

Bei Gebrauch der erfindungsgemäßen Injektordüse wird das erste flüssige Medium oder Trägermedium in Form von Wasser oder einem ersten Spritzmittel direkt am Düsenmundstück 1 mit dem zweiten flüssigen Medium wie beispielsweise einem Pflanzenschutzmittel oder einer Düngerlösung vermischt. Somit kann jede Injektordüse nach Wunsch separat mit einer gewünschten Flüssigkeit versorgt werden. Pflanzenschutzgeräte, welche mehrere Injektordüsen aufweisen, werden somit zeitgleich mit verschiedenen Flüssigkeiten versorgt.

Die in Fig. 2 dargestellte Injektordüse unterscheidet sich von der in Fig. 1 dargestellten Injektordüse lediglich dadurch, dass die Adaptereinheit 13 fest mit dem Außenmantel 8 des Düsenmundstücks 1 verbunden ist und beispielsweise als Schlauchtülle 21 ausgebildet ist. Durch die feste Verbindung mit dem Düsenmundstück 1 sind Dichtungselemente nicht notwendig. Durch den Festanschluss der Adaptereinheit 13 ist es weiterhin erforderlich, dass der Düsenhalter 20 immer vorgesehen sein muss, da wegen des permanent herausragenden Festanschlusses diese Form der Injektordüse nicht mehr an einen extern angeordneten Düsenhalter angebracht werden kann.

## Patentansprüche

1. Injektordüse mit einem Düsenmundstück (1) mit einem Düsenaustritt (2) und mit mindestens einem ersten Zuführkanal (4) für ein erstes flüssiges Medium und einem zweiten Zuführkanal (11) für ein zweitens Medium, wobei eine Eintrittsöffnung (9) für das zweite Medium an einem Außenmantel (8) des Düsenmundstücks (1) vorgesehen ist und wobei am Außenmantel (8) des Düsenmundstücks (1) eine Adaptereinheit (13) lösbar derart angeordnet ist, dass die Eintrittsöffnung (9) strömungsmäßig mit einer innerhalb der Adaptereinheit (13) verlaufenden Zuleitung (16) für das zweite Medium verbunden ist, wobei das zweite Medium eine Flüssigkeit ist, und eine Mischkammer (12) vor dem Düsenaustritt (2) vorgesehen ist, wobei der erste Zuführkanal (4) das zweite Medium zusammen mit dem ersten Medium bis zur der Mischkammer (12) weiterleitet,
**dadurch gekennzeichnet,**
**dass** die Adaptereinheit (13) eine erste Adapterschale (14) und eine zweite Adapterschale (15) aufweist, welche über ein Verbindungssystem an das Düsenmundstück (1) passgenau angepresst werden.

2. Injektordüse nach Anspruch 1,
**dadurch gekennzeichnet,**
**dass** die Adaptereinheit (13) Dichtungselemente (19) aufweist, welche zwischen der Innenfläche der Adaptereinheit (13) und dem Außenmantel (8) des Düsenmundstücks (1) angeordnet sind, um die Zuleitung (16) für das zweite Medium luftdicht abzudichten.

3. Injektordüse nach einem der vorhergehenden Ansprüche,
**dadurch gekennzeichnet,**
**dass** die Adaptereinheit (13) ein Schnellkopplungssystem (17) oder eine Schlauchtülle (21) zum Anschließen einer Schlauchzuleitung (18) für das zweite Medium aufweisen.

4. Injektordüse nach einem der vorhergehenden Ansprüche,
**dadurch gekennzeichnet,**
**dass** am Außenmantel (8) des Düsenmundstücks (1) eine weitere Eintrittsöffnung für ein gasförmiges Medium vorgesehen ist.

5. Injektordüse nach einem der vorhergehenden Ansprüche,
**dadurch gekennzeichnet,**
**dass** ein Düsenhalter (20) vorgesehen ist, welcher mit dem Düsenmundstück (1) lösbar oder fest verbunden ist.

6. Pflanzenschutzgerät mit mehreren Injektordüsen nach einem der Ansprüche 1 bis 5,
**dadurch gekennzeichnet,**
**dass** jede Injektordüse separat mit einer gewünschten Flüssigkeit derart versorgt ist, dass zeitgleich verschiedene Flüssigkeitsmischungen ausbringbar sind.

## Claims

1. Injector nozzle with a nozzle mouthpiece (1) with a nozzle outlet (2) and with at least one first feed channel (4) for a first liquid medium and a second feed channel (11) for a second medium, wherein an inlet opening (9) for the second medium is provided at an outer casing (8) of the nozzle mouthpiece (1), and wherein an adapter unit (13) is releasably arranged at the outer casing (8) of the nozzle mouthpiece (1) such that the inlet opening (9) is fluidically connected to a feed line (16) for the second medium running inside the adapter unit (13), wherein the second medium is a liquid, and a mixing chamber (12) is provided before the nozzle outlet (2), wherein the first feed channel (4) conducts the second medium together with the first medium up to the mixing chamber (12),
**characterized in that**
the adapter unit (13) comprises a first adapter shell (14) and a second adapter shell (15) which are pressed onto the nozzle mouthpiece (1) with a precise fit by way of a connection system.

2. Injector nozzle according to claim 1, **characterized in that** the adapter unit (13) has sealing elements (19) which are arranged between the inner face of the adapter unit (13) and the outer casing (8) of the nozzle mouthpiece (1) in order to seal the feed line (16) for the second medium air-tightly.

3. Injector nozzle according to any of the preceding claims, **characterized in that** the adapter unit (13) has a fast-coupling system (17) or a hose connector (21) for connection of a hose feed line (18) for the second medium.

4. Injector nozzle according to any of the preceding claims, **characterized in that** a further inlet opening for a gaseous medium is provided on the outer casing (8) of the nozzle mouthpiece (1).

5. Injector nozzle according to any of the preceding claims, **characterized in that** a nozzle holder (20) is provided which is releasably or fixedly connected to the nozzle mouthpiece (1).

6. Plant protection device with a plurality of injector nozzles according to any of claims 1 to 5, **characterized in that** each injector nozzle is supplied separately with a desired liquid such that different liquid mixtures can be dispensed at the same time.

## Revendications

1. Buse d'injection munie d'un bec (1) comportant une sortie de pulvérisation (2) et au moins un premier canal d'amenée (4), dédié à un premier agent liquide, et un second canal d'amenée (11) dédié à un second agent, un orifice (9) d'entrée dudit second agent étant prévu sur une enveloppe extérieure (8) du bec (1) de la buse, et une unité d'adaptation (13) étant implantée sur ladite enveloppe extérieure (8) dudit bec (1) de ladite buse, de manière libérable, de telle sorte que ledit orifice d'entrée (9) soit en liaison d'écoulement avec un conduit d'afflux (16) s'étendant à l'intérieur de ladite unité d'adaptation (13) et dédié audit second agent, sachant que ledit second agent est un liquide, et qu'une chambre de mélange (12) est prévue avant la sortie de pulvérisation (2), le premier canal d'amenée (4) acheminant ledit second agent jusqu'à ladite chambre de mélange (12), conjointement au premier agent,
**caractérisée par le fait**
**que** l'unité d'adaptation (13) comprend une première coque d'adaptation (14) et une seconde coque d'adaptation (15) plaquées contre le bec (1) de ladite buse, avec ajustement précis, par l'intermédiaire d'un système de liaison.

2. Buse d'injection selon la revendication 1,
**caractérisée par le fait**
**que** l'unité d'adaptation (13) présente des éléments d'étanchement (19) interposés entre la surface intérieure de ladite unité d'adaptation (13) et l'enveloppe extérieure (8) du bec (1) de ladite buse, de manière à assurer l'étanchéité à l'air du conduit d'afflux (16) dédié au second agent.

3. Buse d'injection selon l'une des revendications précédentes,
**caractérisée par le fait**
**que** l'unité d'adaptation (13) présente un système (17) d'accouplement rapide ou un embout (21) de tuyau, en vue du raccordement d'un conduit souple d'afflux (18) dédié au second agent.

4. Buse d'injection selon l'une des revendications précédentes,
**caractérisée par le fait**
**qu'**un orifice supplémentaire d'entrée, dédié à un agent gazeux, est prévu sur l'enveloppe extérieure (8) du bec (1) de ladite buse.

5. Buse d'injection selon l'une des revendications précédentes,
**caractérisée par**
la présence d'un support (20) de buse, relié au bec (1) de ladite buse de manière libérable ou avec blocage à demeure.

6. Appareil de protection phytosanitaire équipé de plusieurs buses d'injection conformes à l'une des revendications 1 à 5,
**caractérisé par le fait**
**que** chaque buse d'injection est alimentée distinctement par un liquide souhaité, de façon telle que différents mélanges de liquides puissent être dispensés en simultanéité.
